# EUROPÄISCHE PATENTSCHRIFT

(11) **EP 1 351 872 B1**
(45) Veröffentlichungstag und Bekanntmachung des Hinweises auf die Patenterteilung: **29.09.2004**
(21) Anmeldenummer: 02719693.0
(22) Anmeldetag: 15.01.2002
(51) Int. Cl.: B65H 3/06, B65H 29/22, B65H 31/06, B65H 3/34

(54) **VORRICHTUNG ZUR ABGABE ODER ENTGEGENNAHME VON EINZELBLÄTTERN**
DEVICE FOR THE DELIVERY OR RECEIPT OF INDIVIDUAL SHEETS
DISPOSITIF POUR DISTRIBUER OU RECEVOIR DES FEUILLETS INDIVIDUELS

(30) Priorität: 15.01.2001 DE 10101563
(43) Veröffentlichungstag der Anmeldung: 15.10.2003
(73) Patentinhaber: Wincor Nixdorf International GmbH, 33106 Paderborn (DE)
(72) Erfinder: DÜSTERHUS, Richard, 33106 Paderborn (DE)
(74) Vertreter: Schaumburg, Thoenes, Thurn, Landskron Patentanwälte
(86) Internationale Anmeldenummer: PCT/EP2002/000348
(87) Internationale Veröffentlichungsnummer: WO 2002/062688

(56) Entgegenhaltungen:
- EP-A- 0 364 790
- EP-A- 1 053 962
- DE-A- 1 611 419
- DE-A- 3 520 890
- DE-C- 4 408 981
- FR-A- 990 863

## Beschreibung

Die Erfindung betrifft eine Vorrichtung zur Abgabe und/oder Entgegennahme von Einzelblättern, insbesondere Banknoten.

Es sind Geldausgabeautomaten bekannt, bei denen die Banknoten in Sammelbehältern in Form eines Banknotenstapels enthalten sind und mit Hilfe einer Abzugs- und Vereinzelungsvorrichtung abgezogen werden. Diese Abzugsund Vereinzelungsvorrichtung hat üblicherweise eine Abzugsrolle, welche in eine Öffnung in einer zur Stapelendfläche parallelen Stirnwand des Behälters eingreift und jeweils das oberste Blatt des Stapels in einen zwischen einer Transportrolle und einer Abstreiferrolle gebildeten Walzenspalt führt. Eine solche Vorrichtung, wie sie beispielsweise in der DE 44 08 981 beschrieben ist, eignet sich aber nur für das Entnehmen von Einzelblättern aus dem Behälter. Ein geordnetes Zuführen und Ablegen von Blättern in dem Behälter ist damit nicht möglich.

Andererseits ist beispielsweise aus der EP-A-333 102 eine Vorrichtung zur Entgegennahme und geordneten Ablage von Einzelblättern in einem Behälter bekannt. Dabei werden die von einer Transportbahn kommenden Einzelblätter mit Hilfe einer Stapelvorrichtung auf einer Stapelplattform hochkant zu einem Stapel aufgestellt, der dann mittels einer Stopfeinrichtung durch die Einführöffnung eines angrenzenden Sammelbehälters geschoben wird, so daß die Einzelblätter in dem Behälter in Form eines Blattstapels abgelegt werden. Zum einen ist die Stapel- und Stopfeinrichtung sowohl hinsichtlich der mechanischen Komponenten als auch des Raumbedarfes relativ aufwendig, zum anderen ist sie nicht geeignet, Einzelblätter. aus demselben Behälter wieder zu entnehmen.

Der Erfindung liegt die Aufgabe zugrunde, eine Vorrichtung anzugeben, mit deren Hilfe wahlweise Einzelblätter, die in einem Behälter in Form eines Blattstapels aufbewahrt werden, einzeln ausgegeben oder aber dem Behälter einzeln unter Bildung eines Blattstapels in dem Behälter zugeführt werden können:

Diese Aufgäbe wird durch die im Anspruch 1 angegebenen Merkmale gelöst.

Wird bei der erfindungsgemäßen Lösung der Blattschieber betätigt, so versucht er, das die Stapelendfläche bildende Einzelblatt in der Blattebene zu verschieben. Da das Blatt aber innerhalb des Behälters nicht ausweichen kann, wird es gestaucht und wölbt sich unter Bildung einer Blattbeule durch die Durchtrittsöffnung nach außen. Dabei legt sich die Blattbeule an die der Stapelendfläche nächst gelegene Transportwalze an, die das Blatt durch Reibung erfaßt und das in die Schieberichtung des Blattschiebers weisende Ende des Einzelblattes entgegen der Blattschieberichtung hinter dem betreffenden zweiten Rand hervor zieht. Das freie Blattende gelangt aufgrund der Blattspannung und der Wirkung der Transportwalze in den Walzenspalt, so daß es von den beiden Transportwalzen gemeinsam in konventioneller Weise abtransportiert werden kann.

Überraschenderweise hat sich gezeigt, daß auf diese Weise nicht nur eine einwandfreie Vereinzelung der Blätter möglich ist, sondern daß durch Umschalten der Antriebsrichtung der die Transportwalzen und den Blattschieber antreibenden Antriebsmittel Einzelblätter durch die Transportwalzen zu dem Behälter zugeführt und mit Hilfe des Blattschiebers in den Behälter eingeführt werden können, wobei das Blatt auf der jeweiligen Stapelendfläche des in dem Behälter stehenden Blattstapels entlang gleitet. Um das sichere und genaue Zuführen der Einzelblätter zu dem Blattschieber zu erleichtern, ist es dabei zweckmäßig, wenn zwischen den Transportwalzen und dem Blattschieber eine Blattleitfläche angeordnet ist, die den Abstand zwischen dem Walzenspalt und der Kontaktfläche des Blattschiebers an der Stapelendfläche überbrückt.

Vorzugsweise hat der Blattschieber mindestens ein auf einer zur Stapelendfläche parallelen Achse exzentrisch gelagertes Eingriffselement. Dies hat den Vorzug, daß der Antrieb des Blattschiebers ein Drehantrieb sein kann, der einfacher zu realisieren ist als der Antrieb für ein hin und her bewegtes Element. Ein solches exzentrisch gelagertes Eingriffselement kann beispielsweise in Form einer Segmentrolle ausgebildet sein, die bei ihrem Umlauf nur während des durch den Segmentbogen vorgegebenen Teils des Umlaufkreises mit der Blattoberfläche in Berührung tritt. Der Achsabstand des Eingriffselementes von der Stapelendfläche kann dabei so bemessen sein, daß durch das Eingriffselement ein leichter Druck auf die Stapelendfläche ausgeübt wird, durch den das die Stapelendfläche bildende Einzelblatt von der die Durchtrittsöffnung enthaltenden Behälterwand geringfügig abgehoben wird, so daß es leichter hinter den zweiten Rändern herausgezogen bzw. hinter diese eingeschoben werden kann.

Vorzugsweise sind der Blattschieber und die Transportwalzen zusammen mit den Antriebsmitteln an einem Rahmen angeordnet, in den der Behälter einschiebbar ist. Damit wird der Behälteraufbau vereinfacht. Der Behälter benötigt lediglich eine Verschlußklappe, welche die Durchtrittsöffnung verschließt, solange sich der Behälter außerhalb des Rahmens befindet, und die beim Einschieben des Behälters selbsttätig geöffnet wird, wie dies bei Kassetten für Geldausgabeautomaten an sich bekannt ist.

Um einen sicheren und schlupffreien Transport der abgezogenen Blätter zu erleichtern, ist es zweckmäßig, wenn die Transportwalzen jeweils eine Mehrzahl von zueinander koaxialen, axial beabstandeten Rollen haben, wobei die Rollen der einen Walze jeweils in axialer Richtung zwischen den Rollen der anderen Walzen liegen. Dadurch entsteht ein - in axialer Richtung betrachtet - leicht mäanderförmiger Walzenspalt, der einen sicheren Eingriff der Rollen mit der Blattoberfläche gewährleisten.

Vorzugsweise sind die Transportwalzen so angeordnet, daß die Achsen 'der beiden Transportwalzen in einer zu Stapelendfläche senkrechten und zu den zweiten Rändern parallelen Ebene liegen.

Weitere Merkmale und Vorteile der Erfindung ergeben sich aus der folgenden Beschreibung, welche in Verbindung mit den beigefügten Zeichnungen die Erfindung anhand von Ausführungsbeispielen erläutert. Es zeigen:
- Figur 1: eine schematische perspektivische Teilansicht auf den Abzugs- und Transportmechanismus und das im zugekehrte Behälterende,
- Figuren 2 u. 3: schematische Seitenansichten der in Figur 1 dargestellten Anordnung beim Abziehen eines Einzelblattes.

In Figur 1 ist mit 10 ein Einschubrahmen für einen quaderförmigen Behälter 12 bezeichnet, der zur Aufnahme eines Stapels 14 (Figur 2) von Einzelblättern (16) dient.

Der Rahmen 10 ist Teil eines Gerätes zur Ausgabe und Entgegennahme von Einzelblättern, insbesondere Banknoten. Von dem Rahmen 10 ist nur eine Seitenwand 18 zu sehen, die über einen Einschubboden 20 mit einer zweiten zur Seitenwand 18 parallelen nicht dargestellten Seitenwand verbunden ist.

Zwischen den beiden Seitenwänden 18 des Rahmens 10 erstrecken sich zwei Transportwalzen 22, 24, die jeweils aus einer in den Seitenwänden 18 gelagerten Welle 26 und darauf angeordneten Rollen 28 bestehen. Die Rollen 28 auf der jeweiligen Welle 26 haben dabei eines axialen Abstand voneinander, wobei die Rollen 28 der Transportwalze 22 gegenüber den Rollen 28 der Transportwalze 24 axial so versetzt sind, daß die Transportrollen 28 der einen Walze zwischen die Rollen 28 der anderen Transportwalze eingreifen.

Die Welle 26 der Transportwalze 24 wird über einen Motor 30 angetrieben und treibt ihrerseits über ein Zahnrad 32 und ein mit der Welle 26 der Transportwalze 22 drehfest verbundenes Zahnrad 34 die Transportwalze 22 an.

Unterhalb der Transportwalzen 22 und 24 ist ein Blattschieber in Form einer Segmentwalze 36 angeordnet, die eine zu den Wellen 26 der Transportwalzen 22 und 24 parallele Welle 38 und eine Mehrzahl auf dieser angeordneter Segmentrollen 40 hat. Die Welle 38 der Segmentwalze 36 ist mit einem Motor 42 gekoppelt. Sie könnte auch über ein geeignetes Getriebe mit dem Antriebsmotor 30 für die Transportwalzen 22, 24 gekoppelt sein.

Die unterhalb des Einschubbodens 20 angeordneten Transportwalzen 22, 24 sind mit den oberen Transportwalzen 22, 24 identisch und gehören zu einer weiteren Blattspeichereinheit.

Der Behälter 12 hat einen Boden 44, eine Deckfläche 46 und Seitenwände 48 und an seiner dem Transportmechanismus 22, 24 zugekehrten Stirnfläche eine Durchtrittsöffnung 50. Die Abmessung der Durchtrittsöffnung 50 parallel zu der Richtung der Wellen 26 ist gleich dem Abstand der Seitenwände 48. Von dem Boden 44 und der Deckfläche 46 dagegen erstreckt sich jeweils ein Randsteg 52 bzw. 54 nach oben bzw. nach unten, so daß die Abmessung der Durchtrittsöffnung 50 senkrecht zu dem Boden 44 kleiner als der Abstand zwischen Boden 44 und Deckfläche 46 des Behälters ist. Diese Randstege 52 und 54 halten daher den Blattstapel 14 in dem Behälter 12 zurück, wobei der Blattstapel 14 mit seiner Stapelendfläche 56 durch eine schematisch dargestellte Andruckvorrichtung 58 gegen die Randstege 52 und 54 gedrückt wird. Eine die Durchtrittsöffnung verschließende Klappe ist ebensowenig dargestellt wie das rückwärtige Ende des Behälters 12, da diese Teile für die vorliegende Erfindung keine Bedeutung haben.

Das Abziehen von Einzelblättern aus dem Behälter 14 erfolgt in der Weise, daß die Segmentwalze 36 in der Figur 2 im Gegenuhrzeigersinn gedreht wird, wie dies in Figur 2 durch den Pfeil A angedeutet ist. Die Segmentrolle 40 ist so gestaltet und bemessen, daß sie mit ihren kreisbogenförmigen Umfangsabschnitt 60 in die Durchtrittsöffnung 50 eingreift und einen gewissen Druck auf den Stapel 14 entgegen der Wirkung der Andruckvorrichtung 58 ausübt. Bei der Drehbewegung verschiebt die Segmentwalze 36 das die Stapelendfläche 56 bildende Einzelblatt 16 in Richtung auf die Deckfläche 46. Da das Blatt hier jedoch nicht ausweichen kann, wird es gestaucht und bildet eine Blattbeule 62, die sich der Transportwalze 22 nähert. Die Transportwalzen 22 und 24 werden gegenläufig in den durch die Pfeile B bezeichneten Richtungen angetrieben. Wenn sich die Beule 62 des Einzelblattes 16 an die Transportwalze 22 anlegt, wird das Einzelblatt 16 von der Transportwalze 22 mitgenommen, so daß das der Deckfläche 46 nahe Ende des Einzelblattes 16 hinter der Randleiste 54 hervorgezogen wird. Aufgrund seiner Blattspannung bleibt das Einzelblatt an der Oberfläche der Walze 22 liegen. Das nun freie Ende des Blattes wird von der Transportwalze 22 soweit mitgenommen, bis das Blatt umschlägt und das freie Blattende in den Walzenspalt zwischen den Transportwalzen 22 und 24 gelangt. Diese können nun das Blatt erfassen und weiter transportieren, wie dies in Figur 3 dargestellt ist. 'Dieser Vorgang wird noch durch eine Leitfläche 64 unterstützt, welche den Zwischenraum zwischen den Transportwalzen 22, 24 und der Segmentwalze 36 überbrückt, wobei die Leitfläche 64 für den Abzugsvorgang jedoch nicht unbedingt erforderlich ist.

Für das Zuführen von Einzelblättern zu dem Behälter 12 werden der Drehantrieb 30 für die Transportwalzen 22, 24 und der Drehantrieb 42 für die Segmentwalze 36 umgeschaltet. Das Einzelblatt wird von den Transportwalzen 22 und 24 eingezogen und entlang der Leitfläche 64 in Spalt zwischen der Segmentwalze 36 und der Stapelendfläche 56 eingeschoben. Bevor ein Blatt in den Behälter 12 eingeschoben werden kann, wird die Andruckvorrichtung 58 durch einen Antriebsmotor 55, dessen Ausgangsritzel 57 mit einer Zahnstange kämmt, geringfügig zurück (das heißt in den Figuren 2 und 3 nach rechts) gefahren, so daß die Stapelendfläche 56 nur lose an den Randstegen 52 und 54 anliegt. Dann kann das Blatt problemlos hinter den unteren Randsteg 52 geschoben werden. Bei weiterer Drehung der Transportwalze entgegen der Richtung des Pfeiles B bildet das Blatt wieder eine kleine Beule, bevor sein Nachlaufende in Richtung auf die Stapelendfläche 56 umschlägt und hinter den oberen Randsteg 54 gleitet. Nach dem Zuführen des letzten Einzelblattes wird die Andruckkraft der Andruckvorrichtung 58 wieder erhöht. Wenn die Transportwalze 22 aus einzelnen axial beabstandeten Rollen besteht, kann das Einführen der Blätter in den Behälter 12 noch erleichtert werden, wenn der obere Randsteg 54 kammartig ausgebildet ist und mit den Kammzinken zwischen die Rollen greift. Auch kann die Oberfläche der Rollen der Transportwalze 22 mit kleinen radialen Zähnen versehen sein, die den Mitnahmeeffekt verbessern.

Man erkennt, daß die Abzugs- und Vereinzelungsvorrichtung äußerst einfach ist in ihrem Aufbau und durch einfache Drehrichtungsumkehr sowohl für das Abziehen als auch für das Zuführen von Einzelblättern verwendet werden kann, wobei die Einzelblätter beim Zuführen zu dem Behälter auch ordentlich in Stapelform abgelegt werden.

### Bezugszeichenliste

- 10: Einschubrahmen
- 12: Behälter
- 14: Stapel
- 16: Einzelblatt
- 18: Seitenwand
- 20: Einschubboden
- 22: Transportwalze
- 24: Transportwalze
- 26: Welle
- 28: Rolle
- 30: Motor
- 32: Zahnrad
- 34: Zahnrad
- 36: Segmentwalze
- 38: Welle
- 40: Segmentrolle
- 42: Motor
- 44: Boden
- 46: 'Deckfläche
- 48: Seitenwand
- 50: Durchtrittsöffnung
- 52: Randsteg
- 54: Randsteg
- 56: Stapelendfläche
- 58: Andruckvorrichtung
- 60: Umfangsabschnitt
- 62: Blattbeule
- 64: Leitfläche

## Patentansprüche

1. Vorrichtung zur Abgabe und/oder Entgegennahme von Einzelblättern (16), insbesondere Banknoten, umfassend einen quaderförmigen Behälter (12), in dem die Einzelblätter (16) in Form eines Blattstapels (14) gespeichert' und mittels einer Andruckvorrichtung (58) gegen eine zu einer Stapelendfläche (56) parallele Behälterwand gedrückt werden, die eine rechteckige Durchtrittsöffnung (50) mit ersten Rändern hat, deren gegenseitiger Abstand mindestens gleich einer ersten Kantenlänge der Einzelblätter (16) ist, und mit zweiten .Rändern (52, 54), deren gegenseitiger Abstand kleiner als die andere Kantenlänge der Einzelblätter (16) ist, einen zum Eingriff in die Durchtrittsöffnung (50) und zur Anlage an der Stapelendfläche (56) bestimmten Blattschieber (36) zum Verschieben eines Einzelblattes (16) parallel zur Stapelendfläche (56) und senkrecht zu den zweiten Rändern (52, 54), zwei Transportwalzen (22, 24), die mit parallel zu der Stapelendfläche (56) und zu den zweiten Rändern (52, 54) gerichteten Achsen (26) angeordnet sind und einen Walzenspalt zum Erfassen eines Einzelblattes (16) bilden, wobei eine der Transportwalzen (22, 24) nahe einem der zweiten Ränder (52, 54) so angeordnet ist, daß sie - senkrecht zur Stapelendfläche (56) betrachtet - mindestens teilweise innerhalb der Durchtrittsöffnung (50) liegt, und in ihrer Antriebsrichtung umschaltbare Antriebsmittel (42, 30) zum Antrieb des Blattschiebers (36) bzw. der Transportwalzen (22, 24).

2. Vorrichtung nach Anspruch 1, **dadurch gekennzeichnet, daß** zwischen den Transportwalzen (22, 24) und dem Blattschieber (36) eine Blattleitfläche (64) angeordnet ist, die den Abstand zwischen dem Walzenspalt und der Kontaktfläche des Blattschiebers (36) an der Stapelendfläche, (56) überbrückt.

3. Vorrichtung nach Anspruch 1 oder 2, **dadurch gekennzeichnet, daß** der Blattschieber (36) mindestens ein auf einer zur Stapelendfläche (56) parallelen Achse (38) exzentrisch gelagertes Eingriffselement (40) hat.

4. Vorrichtung nach Anspruch 3, **dadurch gekennzeichnet, daß** das Eingriffselement eine Segmentrolle (40) ist.

5. Vorrichtung nach einem der Ansprüche 1 bis 4, **dadurch gekennzeichnet, daß** der Blattschieber (36) und die Transportwalzen (22, 24) zusammen mit den Antriebsmitteln (30, 42) an einem Rahmen (10) angeordnet sind, in den der Behälter (12) einschiebbar ist.

6. Vorrichtung nach einem der Ansprüche 1 bis 5, **dadurch gekennzeichnet, daß** die Transportwalzen (22, 24) jeweils eine Mehrzahl von zueinander koaxialen, axial beabstandeten Rollen (28) haben, wobei die Rollen (28) der einen Walze jeweils in axialer Richtung zwischen den Rollen (28) der anderen Walze liegen.

7. Vorrichtung nach einem der Ansprüche 1 bis 6, **dadurch gekennzeichnet, daß** die Achsen der beiden Transportwalzen (22, 24) in einer zur Stapelendfläche (56) und zu den zweiten Rändern (52, 54) parallelen Ebene liegen.

8. Vorrichtung, nach Anspruch 6 oder 7, **dadurch gekennzeichnet, daß** der einer der Transportwalzen (22, 24) nahe zweite Rand (54) kammartig ausgebildet ist und mit seinen Kammzinken zwischen die Rollen (28) der Transportwalze (22) greift.

9. Vorrichtung nach einem der Ansprüche 1 bis 8, **dadurch gekennzeichnet, daß** die Andruckvorrichtung (58) mittels eines Antriebs (55, 57, 59) verstellbar ist.

## Claims

1. A device for the delivery and/or receipt of individual sheets (16), in particular banknotes, comprising a parallelepiped container (12) in which the individual sheets (16) are stored in the form of a sheet stack (14) and by means of a pressing device (58) are pressed against a container wall parallel to one end face (56) of the stack, which container wall has a rectangular pass-through opening (50) with first opposite edges whose spacing from one another is at least equal to a first edge length of the individual sheets (16), and having second opposite edges (52, 54) whose spacing from one another is smaller than the other edge length of the individual sheets (16), a sheet pusher (36) designed to extend into the pass-through opening (50) and to lie onto the end surface (56) of the stack for pushing an individual sheet (16) parallel to the end surface (56) of the stack and perpendicularly to the second edges (52, 54), two transport rolls (22, 24) with axes (26) arranged parallel to the stack end surface (56) and to the second edges (52, 54) and which form a roll gap for gripping an individual sheet (16), with one of the transport rolls (22, 24) being arranged near one of the second edges (52, 54) such that it - as viewed perpendicularly to the stack end surface (56) - lies at least partially inside of the pass-through opening (50), and drive means (42, 30) which are reversible with regard to their drive direction for driving the sheet pusher (36) or, respectively, the transport rolls (22, 24).

2. The device according to claim 1, **characterized in that** between the transport rolls (22, 24) and the sheet pusher (36) a sheet guide plate (64) is arranged which bridges the spacing between the roll gap and the contact surface of the sheet pusher (36) at the stack end surface (56).

3. The device according to claim 1 or 2, **characterized in that** the sheet pusher (36) has at least one engagement element (40) eccentrically supported on an axis parallel to the stack end surface (56).

4. The device according to claim 3, **characterized in that** the engagement element is a segment roller (40).

5. The device according to one of the claims 1 to 4, **characterized in that** the sheet pusher (36) and the transport rolls (22, 24) together with the drive means (30, 42) are arranged on a frame (10) into which the container (12) is slidably insertable.

6. The device according to one of the claims 1 to 5, **characterized in that** the transport rolls (22, 24) each have a plurality of coaxial rollers (28) axially spaced from one another, with the rollers (28) of one roll in the axial direction lying between the rollers (28) of the other roll.

7. The device according to one of the claims 1 to 6, **characterized in that** the axes of the two transport rolls (22, 24) lie in a plane parallel to the stack end surface (56) and parallel to the second edges (52, 54).

8. The device according to claim 6 or 7, **characterized in that** the second edge (54) near one of the transport rolls (22, 24) is formed as a comb, and with its comb teeth extends into the spaces between the rollers (28) of the transport roll (22).

9. The device according to one of the claims 1 to 8, **characterized in that** the pressing device (58) is adjustable by means of a drive (55, 57, 59).

## Revendications

1. Dispositif pour distribuer et/ou recevoir des feuilles (16) individuelles, en particulier des billets de banque, comprenant un récipient (12) parallélépipédique, dans lequel les feuilles (16) individuelles sont stockées sous la forme d'une pile (14) de feuilles et sont, au moyen d'un dispositif (58) presseur, pressées contre une paroi du récipient qui est parallèle à une face (56) terminale de la pile et qui possède une ouverture (50) de passage rectangulaire ayant des premiers bords dont la distance mutuelle est au moins égale à une première longueur de côté des feuilles (16) individuelles et ayant des deuxièmes bords (52, 54) dont la distance mutuelle est inférieure à l'autre longueur de côté des feuilles (16) individuelles, comprenant un pousseur (36) de feuille destiné à s'engager dans l'ouverture (50) de passage et à s'appliquer contre la face (56) terminale de la pile pour pousser une feuille (16) individuelle parallèlement à la face (56) terminale de la pile et perpendiculairement aux deuxièmes bords (52, 54), comprenant deux rouleaux (22, 24) de transport qui sont disposés en ayant leurs axes (26) orientés parallèlement à la face (56) terminale de la pile et aux deuxièmes bords (52, 54) et qui forment une emprise pour saisir une feuille (16) individuelle, un des rouleaux (22, 24) de transport étant disposé à proximité d'un des deuxièmes bords (52, 54) de telle sorte qu'il se trouve - considéré perpendiculairement à la face (56) terminale de la pile - au moins partiellement à l'intérieur de l'ouverture (50) de passage, et comprenant des moyens (42, 30) d'entraînement à direction d'entraînement réversible, pour entraîner respectivement le pousseur (36) de feuille et les rouleaux (22, 24) de transport.

2. Dispositif suivant la revendication 1, **caractérisé en ce qu'**une surface (64) de guidage de feuille est disposée entre les rouleaux (22, 24) de transport et le pousseur (36) de feuille, laquelle comble la distance entre l'emprise des rouleaux et la surface de contact du pousseur (36) de feuille avec la face (56) terminale de la pile.

3. Dispositif suivant la revendication 1 ou 2, **caractérisé en ce que** le pousseur (36) de feuille possède au moins un élément (40) d'engagement monté excentriquement sur un axe (38) parallèle à la face (56) terminale de la pile.

4. Dispositif suivant la revendication 3, **caractérisé en ce que** l'élément d'engagement est un galet segmenté.

5. Dispositif suivant l'une des revendications 1 à 4, **caractérisé en ce que** le pousseur (36) de feuille et les rouleaux (22, 24) de transport sont disposés conjointement avec les moyens (30, 42) d'entraînement sur un châssis (10) dans lequel le récipient (12) peut être rentré par coulissement.

6. Dispositif suivant l'une des revendications 1 à 5, **caractérisé en ce que** les rouleaux (22, 24) de transport possèdent chacun une pluralité de galets (28) coaxiaux axialement distants, les galets (28) d'un des rouleaux se trouvant respectivement, en direction axiale, entre les galets (28) de l'autre rouleau.

7. Dispositif suivant l'une des revendications 1 à 6, **caractérisé en ce que** les axes des deux rouleaux (22, 24) de transport se trouvent dans un plan parallèle à la face (56) terminale de la pile et aux deuxièmes bords (52, 54).

8. Dispositif suivant la revendication 6 ou 7, **caractérisé en ce que** le deuxième bord (54), voisin d'un des rouleaux (22, 24) de transport, est réalisé à la manière d'un peigne et s'engage par ses dents de peigne entre les galets (28) du rouleau (22) de transport.

9. Dispositif suivant l'une des revendications 1 à 8, **caractérisé en ce que** le dispositif (58) presseur peut être déplacé au moyen d'un entraînement (55, 57, 59).
